# EUROPÄISCHE PATENTSCHRIFT

(11) **EP 0 614 012 B1**
(45) Veröffentlichungstag und Bekanntmachung des Hinweises auf die Patenterteilung: **18.09.1996**
(21) Anmeldenummer: 94810009.4
(22) Anmeldetag: 10.01.1994
(51) Int. Cl.: F04C 18/02, F04C 29/02

(54) **Verdrängermaschine nach dem Spiralprinzip**
Scroll type positive displacement machine
Machine de déplacement de fluide du type à spirales

(30) Priorität: 19.01.1993 CH 165/93
(43) Veröffentlichungstag der Anmeldung: 07.09.1994
(73) Patentinhaber: AGINFOR AG für industrielle Forschung, CH-5430 Wettingen (CH)
(72) Erfinder: Spinnler, Fritz, CH-5507 Mellingen (CH); Kolb, Roland, CH-8805 Regensdorf (CH)
(74) Vertreter: Klein, Ernest

(56) Entgegenhaltungen:
- EP-A- 0 315 137
- EP-A- 0 354 342
- EP-A- 0 547 470
- DE-A- 3 320 086
- DE-A- 3 604 351
- DE-C- 492 112

## Beschreibung

### Gebiet der Erfindung

Die Erfindung betrifft eine Verdrängermaschine für kompressible Medien gemäss Oberbegriff des Patentanspruchs 1.

### Stand der Technik

Verdrängermaschinen der Spiralbauart sind beispielsweise durch die DE-C3-2 603 462 bekannt. Ein nach diesem Prinzip aufgebauter Verdichter zeichnet sich durch eine nahezu pulsationsfreie Förderung des beispielsweise aus Luft oder einem Luft-Kraftstoffgemisch bestehenden gasförmigen Arbeitsmittels aus und könnte daher unter anderem auch für die Aufladung von Brennkrafmaschinen mit Vorteil herangezogen werden. Während des Betriebes eines solchen Kompressors werden entlang der Verdrängerkammer zwischen dem spiralförmig ausgebildeten Verdrängerkörper und den beiden Umfangswänden der Verdrängerkammer mehrere, etwa sichelförmige Arbeitsräume eingeschlossen, die sich von dem Einlass durch die Verdrängerkammer hindurch zum Auslass hin bewegen, wobei ihr Volumen ständig verringert und der Druck des Arbeitsmittels dementsprechend erhöht wird.

Eine Maschine der eingangs genannten Art ist bekannt aus der EP 0 354 342. Bei dieser Maschine sowie im übrigen bei allen bekannten Spiralverdichtern, bei denen der zur translatorischen Führung des Läufers eine mit der Antriebswelle winkelsynchron laufende Führungswelle vorgesehen ist, erfolgt die Lagerung der Antriebswelle mit Wälzlagern. Dies ist besonders gut ersichtlich bei der Verdrängermaschine nach EP 0 354 342, bei welcher die Antriebswelle im Gehäuse in zwei Kugellagern und der auf der Antriebswelle angeordnete Exzenterbund über ein Nadellager gelagert ist.

Diese Art der Abstützung des Läufers auf der Exzenterscheibe erfordert wegen der hohen Fliehkraftbelastung und der Exzenterbewegung eine Ölschmierung des Exzenterlagers, wobei das Öl dem Lager über ein Bohrungssystem in der Antriebswelle zugeleitet wird. In der DE 33 20 086 A1 ist ein solches Bohrungssystem beschrieben.

Entsprechend der Anzahl der Lagerstellen und der Anzahl der Gehäuse- resp. Läuferdurchdringungen durch die Antriebswelle, ist die Anzahl der für das Öl notwendigen Wellenabdichtstellen gegeben. Bei einer Ölführung nach der in der DE 33 20 086 A1 dargestellten Art werden fünf Wellendichtringe für die Abdichtung der Antriebswelle benötigt. Wellendichtringe sind als Schwachstellen der Maschine zu betrachten und ihre Anzahl ist auf das absolut notwendige Minimum zu reduzieren.

Das einzige Lager der Spiralmaschine, welches wie eingangs beschrieben, wegen der hohen Belastung und der Fliehkrafteinwirkung ein Ölschmierung benötigt, ist das Exzenterlager des Läufers, das sogenannte Hauptexzenterlager. Der Läufer wird von der Antriebswelle durchdrungen, es sind somit zwei Abdichtstellen bei diesem gegeben. Das Schmieröl muss, um die Anzahl der abzudichtenden Stellen zu minimieren, von einer Seite zu der Exzenterscheibe der Antriebswelle zu- und abgeführt werden. Hier bestehen grundsätzlich zwei Möglichkeiten: Man führt das Öl von der Antriebsseite zu und ab oder von der Luftseite des Gehäuses. Das Gehäuse wird auf der Antriebsseite von der Antriebswelle durchdrungen, es wären dadurch zwei weitere Stellen durch Wellendichtringe abzudichten, wenn man das Hauptexzenterlager von dieser Seite mit dem Schmieröl versorgt. Bei einer Versorgung des Hauptexzenterlagers von der Förder- oder Luftseite der Maschine aus, ist nur noch eine zusätzliche Wellenabdichtstelle notwendig, da die Antriebswelle das Gehäuse auf der Förderseite nicht durchdringt. Das absolute Minimum der notwendigen Wellendichtringe beträgt somit drei.

In der DE 33 20 086 A1 ist eine Ölführung bei einseitiger Zuund Abführung angedeutet. Die Aufgabe, die Ölströme zu trennen, ist aber nur im Bereich der Welle dargestellt, nicht aber im Bereich der Schnittstelle Welle/Gehäuse. Zudem ist in der genannten Offenlegungschrift die angedeutete Lösung für die Fälle vorgesehen, wo die Antriebswelle nur auf einer Seite im Gehäuse fliegend gelagert ist. Bei einer solchen Ausführung kann die Anzahl der erforderlichen Wellendichtringe nur bedingt unter vier reduziert werden, da bei der fliegenden Lagerung das Gehäuse bei der Lagerstelle durchdrungen werden muss, weil ausserhalb des Gehäuses die Antriebs-Riemenscheibe aufgenommen werden muss.

Aus der nicht vorveröffentlichten EP-A-547 470 ist eine Spiralmaschine bekannt, bei welcher auf der Antriebswelle eine Exzenterscheibe angeordnet ist, auf welcher der Läufer mittels einer ölgeschmierten Lagerung gelagert ist. Für den orbitierenden Läufer auf der rotierenden Exzenterscheibe ist ein Gleitlager vorgesehen, wobei die Ölzufuhr über eine Bohrung in der Exzenterscheibe erfolgt. Innerhalb der Exzenterscheibe sind Mittel zur luftfreien Ölzufuhr in den Gleitlagerspalt angeordnet. Die indirekte Beaufschlagung des Schmierspaltes mit Öl über Entgasungsmittel es gestattet, auf einfache Art luftfreies Öl für das hochbelastete Exzenterlager bereitzustellen. Die Ölabfuhr erfolgt über eine in der Rotationsachse der Antriebswelle liegende Längsbohrung. Das aus der Längsbohrung an der luftseitigen Stirnseite der Antriebswelle abströmende Öl wird in ein als Gleitlager ausgebildetes Wellenlager geführt. Dieses ist an seinen beiden axialen Enden durch Ölräume verschlossen. Die beiden Ölräume kommunizieren miteinander über einen Kanal , welcher in seiner axialen Erstreckung gegen die Antriebswelle hin offen ist.

### Darstellung der Erfindung

Der Erfindung liegt die Aufgabe zugrunde, eine Ölführung zu realisieren, die die Anzahl der Wellendichtringe auf das absolut notwendige Minimum reduziert und bei welcher die Aufteilung der Ölströme (Zu- und Abfluss) an der Schnittstelle Antriebswelle/Gehäuse definiert ist.

Erfindungsgemäss wird diese Aufgabe mit den kennzeichnenden Merkmalen des Patentanspruchs 1 gelöst.

Der Vorteil der Erfindung ist unter anderem in der äusserst einfachen und kostengünstigen Ölführung in der Welle zu sehen.

### Kurze Beschreibung der Zeichnung

In der Zeichnung ist ein Ausführungsbeispiel der Erfindung schematisch dargestellt.
Es zeigen:
- Fig. 1: einen Querschnitt durch das antriebsseitige Gehäuseteil der Verdrängermaschine nach Linie I-I in Fig. 2;
- Fig. 2: einen Längsschnitt durch den Lader nach Linie II-II in Fig. 1 mit schematisch eingetragenen Schmiermittelbohrungen;
- Fig. 3: einen Längsschnitt durch die Antriebswelle.

### Weg zur Ausführung der Erfindung

Zwecks Erläuterung der Funktionsweise des Verdichters, welche nicht Gegenstand der Erfindung ist, wird auf die bereits genannte DE-C3-2 603 462 verwiesen. Nachstehend wird nur der für das Verständnis notwendige Maschinenaufbau und Prozessablauf kurz beschrieben.

In Fig.1 ist das Gehäuse mit den Förderräumen und dem eingelegten Verdränger gezeigt. Mit 1 ist der Läufer der Maschine insgesamt bezeichnet. An beiden Seiten der Scheibe 2 sind je zwei , um 180°versetzte, spiralförmige verlaufende Verdrängerkörper angeordnet. Es handelt sich um Leisten 3a, 3b, die senkrecht auf der Scheibe 2 gehalten sind. Die Spiralen selbst sind im gezeigten Beispiel aus mehreren, aneinender anschliessenden Kreisbögen gebildet. Mit 4 ist die Nabe bezeichnet, mit welcher die Scheibe 2 über dem Lager 22 auf einer Exzenterscheibe 23 gelagert ist. Diese Exzenterscheibe ist ihrerseits Teil der Antriebswelle 24.

Mit 5 ist ein radial ausserhalb der Leisten 3a, 3b angeordnetes Auge bezeichnet für die Aufnahme eines Führungslagers 25, welches auf einem Exzenterbolzen 26 aufgezogen ist. Dieser ist seinerseits Teil einer Führungswelle 27. Am Spiralende sind in der Scheibe zwei Durchtrittsfenster 6, 6' vorgesehen, damit das Medium von einer Scheibenseite zur anderen gelangen kann, beispielsweise um in einen nur einseitig angeordneten zentralen Auslass abgezogen zu werden.

In Fig. 1 ist die in Fig. 2 links dargestellte Gehäusehälfte 7a des aus zwei Hälften 7a, 7b zusammengesetzten, über Befestigungsaugen 8 zur Aufnahme von Verschraubungen miteinander verbundenen Maschinengehäuses gezeigt. 11a und 11b bezeichnen die jeweils um 180° gegeneinander versetzten Förderräume, die nach Art eines spiralförmigen Schlitzes in die beiden Gehäusehälften eingearbeitet sind. Sie verlaufen von je einem am äusseren Umfang der Spirale im Gehäuse angeordneten Einlass 12a, 12b zu einem im Gehäuseinneren vorgesehenen, beiden Förderräumen gemeinsamen Auslass 13 (Fig. 2). Sie weisen im wesentlichen parallele, in gleichbleibendem Abstand zueinander angeordnete Zylinderwände 14a, 14b, 15a, 15b auf, die im vorliegenden Fall wie die Verdrängerkörper der Scheibe 2 eine Spirale von ca. 360° umfassen.

Zwischen diesen Zylinderwänden greifen die Verdrängerkörper 3a,3b ein, deren Krümmung so bemessen ist, dass die Leisten die inneren und die äusseren Zylinderwände des Gehäuses an mehreren, beispielsweise an zwei Stellen nahezu berühren. An den freien Stirnseiten der Leisten 3a,3b und der Stege 45,46 sind Dichtungen in entsprechende Nuten eingelegt. Mit ihnen werden die Arbeitsräume gegen die Seitenwände des Gehäuses resp. gegen die Verdrängerscheibe gedichtet.

Den Antrieb und die Führung des Läufers 1 besorgen die zwei beabstandeten Exzenteranordnungen 23, 24 resp. 26, 27. Die Antriebswelle 24 ist antriebsseitig in einem Wälzlager 17 und luftseitig in einem Gleitlager 18 gelagert. An ihren aus der Gehäusehälfte 7a herausragenden Ende ist sie mit einer Keilriemenscheibe 19 für den Antrieb versehen. Auf der Antriebswelle 24 sind Gegengewichte 20 angeordnet zum Ausgleich der beim exzentrischen Antrieb des Läufers entstehenden Massenkräfte. Die Führungswelle 27 ist innerhalb der Gehäusehälfte 7a mittels eines Wälzlagers 28 gelagert. Um in den Totpunktlagen eine eindeutige Führung des Läufers zu erzielen, sind die beiden Exzenteranordnungen über einen Zahnriemenantrieb 16 winkelgenau synchronisiert. Dieser Doppelexzenterantrieb sorgt dafür, dass alle Punkte der Läuferscheibe und damit auch alle Punkte der beiden Leisten 3a und 3b eine kreisförmige Verschiebebewegung ausführen. Infolge der mehrfach abwechselnden Annäherungen der Leisten 3a,3b an die inneren und äusseren Zylinderwände der zugeordneten Förderkammern ergeben sich auf beiden Seiten der Leisten sichelförmige, das Arbeitsmedium einschliessende Arbeitsräume, die während des Antriebs der Läuferscheibe durch die Förderkammern in Richtung auf den Auslass verschoben werden. Hierbei verringern sich die Volumina dieser Arbeitsräume und der Druck des Arbeitsmittels wird entsprechend erhöht.

In Fig. 3 sind die Lager 18 und 22 dargestellt. Diese bedürfen einer Ölversorgung. Aus einer nicht dargestellten Schmiermittelquelle wird Schmiermittel, vorzugsweise Öl, über eine Bohrung 29 in der Gehäusehälfte 7a zum Gleitlager 18 geleitet. Durch eine Vertiefung 30 in der Gleitlagerbohrung 18 gelangt das frische Öl in den Ölraum 54. Die Vertiefung 30 ist gegenüber der Antriebswelle 24 offen und versorgt das Gleitlager 18 mit Öl. Gleichzeitig bewirkt die Vertiefung 30 die Drosselung und die Mengenregelung des unter Druck in die Bohrung 29 eingespeisten Öles.

In der Antriebswelle 24 ist eine Längsbohrung 53 angebracht, in welche die Ölführungshülse 39 an den Stellen 58, 58' beispielsweise durch einen Pressitz in der Antriebswelle 24 gehalten ist. Die Hülse selbst ist in der mittleren Partie 62 im Aussendurchmesser verjüngt, wodurch auf äusserst einfache Weise ein zweiter Ölkanal 60 gebildet wird, welcher vom ersten Ölkanal 59 getrennt ist. Das durch die Vertiefung im Gleitlager 18 in den Ölraum 54 einströmende Öl kann durch die in der Hülse 39 sich befindende Zentralbohrung 59 in den durch die Längsbohrung 53 in der Antriebswelle 24 gebildeten Ölraum 61 gelangen, von wo das Öl durch die Radialbohrung 31 zum Lager 22 gelangen kann.

Das Öl tritt in die Ölräume 38 des Läufers 1 aus und wird durch die Wellendichtringe 23 gegen den Auslass 13 abgedichtet. Der Ölrückfluss aus dem Lager 22 erfolgt durch die Radialbohrung 33, welche den einen Ölraum 38 mit dem Ölkanal 60 verbindet. Das rückströmende Öl gelangt durch die Radialbohrung 50 in den Ölraum 55, welcher mit der Bohrung 57 im Gehäuse 7a verbunden ist. Der Ölraum 55 ist durch den Wellendichtring 56 gegen den das Arbeitsmedium führenden Auslass 13 abgedichtet.

### Bezugszeichenliste

- 1: Läufer
- 2: Scheibe
- 3a, 3b: Leiste
- 4: Nabe
- 5: Auge
- 6: Durchbruch
- 7a, 7b: Gehäusehälfte
- 8: Befestigungsauge
- 11a, 11b: Förderraum
- 12a, 12b: Einlass
- 13: Auslass
- 14a, 14b: Zylinderwand
- 15a, 15b: Zylinderwand
- 16: Zahnriementrieb
- 17: Wälzlager
- 18: Gleitlager
- 19: Keilriemenscheibe
- 20: Gegengewicht an 24
- 22: Lager
- 23: Exzenterscheibe
- 24: Antriebswelle
- 25: Führungslager
- 26: Exzenterbolzen
- 27: Führungswelle
- 28: Wälzlager
- 29: Bohrung in 7a
- 30: Vertiefung
- 31: Radialbohrung in 24
- 32: Wellendichtring an 23
- 33: Radialbohrung in 24
- 34: Rotationsachse
- 38: Ölräume in 1
- 39: Ölführungs-Hülse
- 45: Steg
- 46: Steg
- 50: Radialbohrung in 24
- 53: Längsbohrung in 24
- 54: Ölraum
- 55: Ölraum
- 56: Wellendichtring
- 57: Ölrücklaufbohrung in 7a
- 58, 58': Befestigungsstelle für 39
- 59: Ölkanal
- 60: Ölkanal
- 61: Ölraum
- 62: Verjüngte Mittelpartie von 39

## Patentansprüche

1. Verdrängermaschine für kompressible Medien mit mehreren in einem feststehenden Gehäuse (7a, 7b) angeordneten spiralförmigen Förderräumen (11a, 11b) und mit einem den Förderräumen zugeordneten Verdrängerkörper (1-4), der auf einem gegenüber dem Gehäuse exzentrisch antreibbaren scheibenförmigen Läufer (1) derart gehalten ist, dass während des Betriebes jeder seiner Punkte eine von den Umfangswänden der Förderräume begrenzte Kreisbewegung ausführt, wozu auf einer Antriebswelle (24) mit einem angetriebenen Ende und einem davon abgewandten Ende eine Exzenterscheibe (23) angeordnet ist, auf welcher der Läufer (1) mittels einer ölgeschmierten Lagerung (22) gelagert ist,
dadurch gekennzeichnet,
dass die Gehäuseseite, in der das abgewandte Ende der Antriebswelle (24) liegt, einen Ölzufluss (29) und einen Ölrückfluss (57) aufweist, durch die Schmieröl für die ölgeschmierte Lagerung (22) zu- und abführbar ist, und dass zwischen dem Ölzufluss (29) und dem Ölrückfluss (57) zur Drosselung und Mengenregelung des eingespeisten Öls im Gehäuse (7a) ein Gleitlager (18) für das abgewandte Ende der Antriebswelle (24) vorgesehen ist, wobei das Gleitlager (18) auf beiden Enden je einen Ölraum (54, 55) aufweist.

2. Verdrängermaschine nach Anspruch 1, dadurch gekennzeichnet, dass die Trennung der Ölströme durch eine sich nicht über die ganze Länge des Gleitlagers (18) erstreckende Vertiefung (30) erfolgt und dass durch diese Vertiefung auch das Gleitlager (18) mit Öl versorgt wird, wobei die Vertiefung (30) die Ölzuflussbohrung (29) im Gehäuse (7a) mit dem Ölraum (54) verbindet.

3. Verdrängermaschine nach Anspruch 2, dadurch gekennzeichnet, dass die Aufteilung der Ölströme in der Antriebswelle (24) durch eine in eine Längsbohrung (53) eingepresste rotationssymmetrische Hülse (39) mit verjüngter Mittelpartie (62) erfolgt, wobei sich eine Presspassungen der Hülse (39) an deren Enden (58, 58') befinden und dadurch zwei koaxiale Ölkanäle (59, 60) in der Antriebswelle (24) gebildet werden, die in ihrer Länge so bemessen sind, dass die Radialbohrungen (31,33) für die Versorgung des Lagers (22) in die Kanäle (59,60) münden.

## Claims

1. Displacement machine for compressible media, with a plurality of spiral conveying spaces (11a, 11b) arranged in a stationary housing (7a, 7b) and with a displacement body (1-4) which is assigned to the conveying spaces and which is held on a disc-shaped rotor (1) drivable eccentrically relative to the housing, in such a way that, during operation, each of its points executes a circular movement limited by the circumferential walls of the conveying spaces, for which purpose there is arranged on a drive shaft (24), having a driven end and an end facing away from this, an eccentric disc (23), on which the rotor (1) is mounted by means of an oil-lubricated mounting (22), characterized in that the housing side, in which the end of the drive shaft (24) facing away is located, has an oil inflow (29) and an oil return (57), through which lubricating oil for the oil-lubricated mounting (22) can be supplied and discharged, and in that a sliding bearing (18) for the end of the drive shaft (24) facing away is provided in the housing (7a) between the oil inflow (29) and the oil return (57) for the throttling and quantity regulation of the fed-in oil, the sliding bearing (18) having an oil space (54, 55) at each of the two ends.

2. Displacement machine according to Claim 1, characterized in that the separation of the oil stream takes place by means of a depression (30) not extending over the entire length of the sliding bearing (18), and in that the sliding bearing (18) is also supplied with oil by means of this depression, the depression (30) connecting the oil-inflow bore (29) in the housing (7a) to the oil space (54).

3. Displacement machine according to Claim 2, characterized in that the division of the oil streams in the drive shaft (24) takes place by means of a rotationally symmetrical sleeve (39) pressed into a longitudinal bore (53) and having a narrowed middle part (62) press fits of the sleeve (39) being located at its ends (58, 58'), thereby forming in the drive shaft (24) two coaxial oil ducts (59, 60), the length of which is dimensioned in such a way that the radial bores (31, 33) open into the ducts (59, 60) for the supply of the bearing (22).

## Revendications

1. Machine de déplacement pour des fluides compressibles avec plusieurs chambres de transport (11a, 11b) en forme de spirales disposées dans un corps fixe (7a, 7b) et avec un corps de déplacement (1-4) associé aux chambres de transport, qui est maintenu sur un rotor (1) en forme de disque pouvant être entraîné en mouvement excentrique par rapport au corps de telle façon que, pendant le fonctionnement, chacun de ses points décrive un mouvement circulaire limité par les parois périphériques des chambres de transport, un disque d'excentrique (23) étant à cet effet disposé sur un arbre primaire (24) avec une extrémité entraînée et une extrémité opposée à celle-ci, sur lequel le rotor (1) est supporté au moyen d'un palier (22) lubrifié à l'huile, caractérisée en ce que le côté du corps, dans lequel se trouve l'extrémité opposée de l'arbre primaire (24), présente une arrivée d'huile (29) et un retour d'huile (57), par lesquels l'huile pour le palier (22) lubrifié à l'huile peut être amenée et évacuée, et en ce qu'entre l'arrivée d'huile (29) et le retour d'huile (57) il est prévu dans le corps (7a) un palier lisse (18) pour l'extrémité opposée de l'arbre primaire (24) en vue de l'étranglement et de la régulation du débit de l'alimentation d'huile, le palier lisse (18) présentant une chambre à huile (54, 55) à chacune de ses deux extrémités.

2. Machine de déplacement suivant la revendication 1, caractérisée en ce que la séparation des courants d'huile se fait par un creux (30) qui ne s'étend pas sur toute la longueur du palier lisse (18) et en ce que le palier lisse (18) est également alimenté en huile par ce creux (30), le creux (30) reliant le trou d'arrivée d'huile (29) dans l'enceinte (7a) avec la chambre à huile (54).

3. Machine de déplacement suivant la revendication 2, caractérisée en ce que la division des courants d'huile dans l'arbre primaire (24) se fait par un manchon (39) à symétrie axiale ayant une partie centrale (62) amincie posé à la presse dans un trou longitudinal (53), les portées d'appui du manchon (39) se trouvant aux extrémités (58, 58') de celui-ci et deux canaux à huile coaxiaux (59, 60) pouvant ainsi être formés dans l'arbre primaire (24), avec une longueur qui est dimensionnée de telle façon que les trous radiaux (31, 33) pour l'alimentation du palier (22) débouchent dans les canaux (59, 60).
